# EUROPÄISCHE PATENTANMELDUNG

(11) **EP 0 293 681 A2**
(43) Veröffentlichungstag der Anmeldung: **07.12.1988**
(21) Anmeldenummer: 88108042.8
(22) Anmeldetag: 19.05.1988
(51) Int. Cl.: H05B 3/50

(54) **Heizvorrichtung mit einem elektrischen Heizkörper**

(30) Priorität: 05.06.1987 DE 3718836
(71) Anmelder: E.G.O. Elektro-Geräte Blanc u. Fischer, D-75032 Oberderdingen (DE)
(72) Erfinder: Knauss, Hermann, D-7519 Oberderdingen (DE)
(74) Vertreter: Patentanwälte Ruff, Beier, Schöndorf und Mütschele

(57) **Zusammenfassung**

Bei einer insbesondere als Durchflußerhitzer geeigneten Heizvorrichtung (1a) sind auf einer äußeren Oberfläche (4a) einer Wandung (3a) ein Rohrheizkörper (6a) und ein Wärmeleitkörper (10a) in nebeneinanderliegenden Abschnitten (14a) dicht bei dicht derart angeordnet, daß der Wärmeleitkörper (10a) mit einer Flachseite (12a) ebenso wie der Heizkörper (6a) mit einer Anlagefläche (16a) über dünnste Schichten eines lotartigen Befestigungsmittels (11a) mit dieser Oberfläche (4a) lückenlos verbunden sind, wobei die Längskantenflächen (21) des bandförmigen Wärmeleitkörpers (10a) nahezu an benachbarte Abschnitte (14a) des Heizkörpers (6a) anschließen und ebenfalls über lotartiges Befestigungsmittel lückenlos mit diesen Heizkörpern (6a) verbunden sind. Der mit dem Befestigungsmittel (11a) nach Art einer Bettung den jeweiligen Abschnitt (14a) des Heizkörpers (6a) beiderseits flankierende Wärmeleitkörper (10a) bewirkt gemeinsam mit dem Befestigungsmittel und der Wandung (3a) eine wesentliche Homogenisierung der Verteilung der von den Heizkörper-Ab schnitten (14a) ausgehenden Wärmeenergie an der gegenüberliegenden, der Aufheizung eines Mediums dienenden Oberfläche (5a) der Wandung (3a).

## Beschreibung

Die Erfindung betrifft eine Heizvorrichtung nach dem Oberbegriff des Patentanspruches 1.

Bei Heizvorrichtungen dieser Art, die meist, beispielsweise nach der DE-OS 32 21 348, nach der DE-AS 11 39 589 oder nach dem DE-GM 84 37 042 als Durchlauferhitzer ausgebildet sind, besteht häufig das Bedürfnis, an der zu beheizenden Wandung eine möglichst gleichmäßige Wärmeverteilung zu erreichen, da dadurch eine sehr gleichmäßige Wärmebeaufschlagung des zu beheizenden Mediums erzielt werden kann. Dieser gleichmäßigen Wärmeverteilung steht entgegen, daß der Heizkörper nur begrenzte Zonen der Wandung unmittelbar beheizt, während er die benachbarten Zonen, in denen er nicht anliegt, lediglich mittelbar beaufschlagt. Dadurch besteht die Neigung, daß sich in der Wandung bzw. in deren von dem zu beheizenden Medium beaufschlagten Oberfläche eine inhomogene Wärmeverteilung bzw. relativ hohe Temperaturdifferenzen ergeben, was bei hoher Eingangsleistung zu einer spezifischen Temperaturüberlastung des Mediums und vor allem auch dazu führen kann, daß vom Medium mitgeführte Feststoffe oder andere, zur Ausfällung neigende Stoffe sich an der Wandung ablagern und allmählich die zugehörige Oberfläche zusetzen. Im Falle der Verwendung des Durchlauferhitzers für eine Waschmaschine sind solche Stoffe beispielsweise Gewebeflusen, während sie im Falle einer Spülmaschine beispielsweise Speiserückstände sind.

Zur Reduzierung dieser Nachteile hat die Ausbildung nach der DE-OS 32 21 348 gute Ergebnisse gebracht. Es hat sich jedoch gezeigt, daß die Anbringung verhältnismäßig großer Lotmengen mit Problemen zum Beispiel derart verbunden sein kann, daß das Lot im Schmelzzustand von höher liegenden Zonen der Wandung in tiefer liegende Zonen abfließt und auch eine begrenzte Wärmeleitfähigkeit hat. Ist dabei in das Lot ein gesonderter, stegförmig aufrechtstehender Wärmeleitkörper eingebettet, so wird dadurch die Wärmeübertragung zwar günstig beeinflußt, jedoch sollten hierzu die zugehörigen Abschnitte des Heizkörpers nahezu lückenlos beiderseits an diesen Wärmeleitkörper anschließen, so daß ein insgesamt relativ langer Heizkörper benötigt wird.

Der Erfindung liegt die Aufgabe zugrunde, eine Heizvorrichtung der genannten Art zu schaffen, die bei einfacher Ausbildung sowie Herstellung auch dann eine sehr gleichmäßige Wärmeverteilung über die hierfür bestimmten Zonen der Wandung ermöglicht, wenn diese Zonen gegenüber den unmittelbar durch den Heizkörper beheizten Zonen relativ groß sind.

Diese Aufgabe wird bei einer Heizvorrichtung der eingangs beschriebenen Art durch die Weiterbildung nach dem kennzeichnenden Teil des Patentanspruches 1 gelöst. Besondere Vorteile ergeben sich durch die Weiterbildung nach Patentanspruch 2. Die von der Wandung abgekehrte Außenseite des Wärmeleitkörpers liegt weiter entfernt von der Wandung als die der Wandung zugekehrte Anlageseite des Heizkörpers, wobei der Wärmeleitkörper unter Berücksichtigung seines spezifischen Wärmeleitkoeffizienten hinsichtlich seines Querschnittes so gestaltet werden kann, daß er einen Teil der vom Heizkörper erzeugten Wärmeenergie unmittelbar vom Heizkörper durch Wärmeleitung abnimmt und über die zugehörige Zone der Wandung, in der Regel also bis zur Mitte der Abstandslücke zwischen zwei benachbarten Heizkörper-Abschnitten gleichmäßig verteilt, während ein weiterer Teil der Wärmeenergie praktisch unmittelbar an die Wandung abgegeben wird und beide Teile so aufeinander abgestimmt sind, daß sich ein homogenes Wärmefeld ergibt.

Der Wärmeleitkörper kann im wesentlichen aus einem einzigen Werkstoff, beispielsweise einem geeigneten, in einer ausreichenden Schichtdicke aufgebrachten Lot bestehen, ist jedoch zweckmäßig aus mindestens zwei unterschiedlichen Werkstoffen, nämlich insbesondere einerseits dem Befestigungsmittel und andererseits dem zusätzlichen Wärmeleitelement aufgebaut. Hinsichtlich des Querschnitts- bzw. Volumenanteiles am Gesamtquerschnitt bzw. Gesamtvolumen des Wärmeleitkörpers kann das Befestigungsmittel den größeren Anteil einnehmen, jedoch ist es in aller Regel vorzuziehen, wenn der Wärmeleitkörper so ausgebildet ist, daß das zusätzliche Wärmeleitelement den wesentlich größeren Anteil einnimmt, so daß das Befestigungsmittel nur in derjenigen Menge verwendet zu werden braucht, in welcher es zur Befestigung des zusätzlichen Wärmeleitkörpers und des ebenfalls unmittelbar an der Wandung angebrachten Heizkörpers erforderlich ist. Zweckmäßig jedoch ist das zusätzliche Wärmeleitelement im wesentlichen vollständig bzw. ganzflächig von dem Befestigungsmittel umschlossen oder abgedeckt, so daß ein einfacher, an und für sich nicht rostbeständiger Baustahl, beispielsweise ein Stahlblech oder Stahlband verwendet werden kann, der einerseits eine sehr gute Wärmeleitfähigkeit hat und andererseits dann durch die Beschichtung mit dem Befestigungsmittel ohne besonderen zusätzlichen Aufwand oxydations- bzw. rostgeschützt ist.

Diese und weitere Merkmale von bevorzugten Weiterbildungen der Erfindung gehen auch aus der Beschreibung und den Zeichnungen hervor, wobei die einzelnen Merkmale für sich allein oder zu mehreren in Form von Unterkombinationen bei einer Ausführungsform der Erfindung und auf anderen Gebieten verwirklicht sein können. Ausführungsbeispiele der Erfindung sind in den Zeichnungen dargestellt und werden im folgenden näher erläutert. In den Zeichnungen zeigen:
Fig. 1 eine erfindungsgemäße, als Durchlauferhitzer ausgebildete Heizvorrichtung in Ansicht,
Fig. 2 einen Ausschnitt der Fig. 1 im Schnitt und in wesentlich vergrößerter Darstellung,
Fig. 3 einen Ausschnitt der Fig. 2 in nochmals wesentlich vergrößerter Darstellung,
Fig. 4 eine weitere Ausführungsform in einer Darstellung entsprechend Fig. 2,
Fig. 5 den Wärmeleitkörper gemäß Fig. 4 im Längsschnitt,
Fig. 6 eine Draufsicht auf den Wärmeleitkörper gemäß Fig. 5.

Die Heizvorrichtung 1 gemäß den Fig. 1 bis 3 weist einen zylindrischen Rohrkörper von vorzugsweise etwa 40 mm Außendurchmesser auf, der zweckmäßig durch einen Abschnitt eines beispielsweise blankgezogenen, nahtlosen Präzisionsrohres mit äußerst geringen Toleranzabweichungen gebildet ist, über seine Länge durchgehend konstanten Innen- und Außendurchmesser aufweist und mit verhältnismäßig glatten Oberflächen 4, 5 geringer Rauhigkeit versehen ist. Der Rohrkörper 2 ist durch eine zylindrische Wandung 3 gebildet, welche die äußere Oberfläche 4 und die innere Oberfläche 5 aufweist. Im Falle einer beispielsweise als Heizplatine ausgebildeten Heizvorrichtung könnte die Wandung annähernd eben sein. Die äußere Oberfläche 4 dient als Wärmeinput-Fläche der unmittelbaren Temperaturbeaufschlagung durch einen Heizkörper 6, während die innere Oberfläche 5 als Wärmeoutput-Fläche der unmittelbaren Beheizung eines Mediums, beispielsweise Spül-bzw. Waschwasser oder Friteusenfett dient, welches zweckmäßig als fließender Strom an der Oberfläche 5 entlanggeführt wird und im Falle der Ausbildung der Heizvorrichtung 1 als kanalförmiger Durchflußerhitzer zweckmäßig durch Thermosyphon-Wirkung mit einer von seiner Temperatur abhängigen Strömungsgeschwindigkeit von unten nach oben gefördert wird. Ist die Heizvorrichtung 1 als Umlauferhitzer in einen Kreislauf eingeschaltet, so könnte eventuell auf eine gesonderte, in den meisten Fällen vorteilhafte Fördereinrichtung für das Medium, beispielsweise eine Pumpe, verzichtet werden. Statt eines bandförmigen flachen Heizkörpers ist zweckmäßig als elektrischer Heizkörper ein sogenannter Rohrheizkörper vorgesehen, dessen Außenmantel 7 durch ein im wesentlichen geschlossenes, dünnwandiges Rohr gebildet ist, in welchem berührungsfrei ein wendelförmiger Heizdraht bzw. Heizwiderstand 8 in eine Isoliermasse 9 eingebettet ist. Der länglich strangförmige Heizkörper 6 kann im Querschnitt annähernd spitzwinklig dreieckförmig mit drei konvex abgerundeten Eckbereichen ausgebildet sein. Der Heizkörper 6 ist im dargestellten Ausführungsbeispiel nach Art einer Schraubenwendel mit konstanter Steigung gewickelt, so daß in Ansicht auf die Heizvorrichtung 2 in gleichmäßigen Abständen nebeneinander sowie annähernd parallel zueinander liegende Heizkörper-Abschnitte 14 gebildet sind. Die Steigung ist so gewählt, daß benachbarte Abschnitte 14 einen lichten Abstand voneinander haben, der mindestens etwa ein Viertel der zur Wandung 3 parallel gemessenen Querschnittsweite des Heizkörpers 6 entspricht, insbesondere demgegenüber um das Zwei- bis Achtfache größer ist und zweckmäßig etwa in der Größenordnung dieser Querschnittsweite liegt. Im dargestellten Ausführungsbeispiel entspricht der Abstand etwa drei Viertel der genannten Querschnittsweite. Die rechtwinklig zur Wandung 3 gemessene Querschnittshöhe des Heizkörpers 6 kann zwar größer als die zuerst genannte Querschnittsweite sein, ist aber zweckmäßig demgegenüber wenigstens geringfügig kleiner oder höchstens so groß. Der Heizkörper 6 ist so auf einen gegenüber dem Außendurchmesser der Wandung 3 kleineren Innendurchmesser vorgewickelt, daß er noch in seinem elastischen Bereich dadurch wenigstens auf den Außendurchmesser der Wandung 3 aufgeweitet werden kann, daß seine Enden in der entsprechenden entgegengesetzten Richtung gegeneinander um seine Mittelachse verdreht werden. In diesem aufgeweiteten Zustand wird der Heizkörper 6 auf die Wandung 3 problemlos aufgesetzt, wonach er durch Freigeben seiner Enden sich von selbst elastisch wieder derart verengt, daß seine Innenfläche annähernd über seine gesamte Länge in einer mit der Oberfläche 4 zusammenfallenden Hüllfläche liegt, die Innenfläche also über ihre Länge und Breite praktisch lückenlos und unter radial nach innen gerichteter Vorspannung an dieser Oberfläche 4 anliegt

Durch den Heizkörper 6 ist zwischen dessen Abschnitten 14 eine Wendelnut gebildet, deren Bodenfläche durch die Oberfläche 4 gebildet ist, während ihre Flankenflächen durch die einander zugekehrten Flanken der zugehörigen Abschnitte 14 bzw. des Heizkörpers 6 gebildet sind. Durch die beschriebene Querschnittsform des Heizkörpers 6 ist die Wendelnut im Querschnitt zur Wandung 3 hin bis zu einem verhältnismäßig nahe bei der Wandung 3 liegenden Bereich geringster Weite trichterartig verengt und von diesem Bereich geringster Wei te bis zur Wandung 3 wiederum bis auf eine Weite erweitert, die kleiner als die größte Weite an der offenen Seite der Wendelnut ist.

In die Wendelnut ist ein flächiger bzw. bandartiger Wärmeleitkörper 10 eingesetzt, dessen Breite zweckmäßig mindestens so groß wie die geringste lichte Weite der Wendelnut, insbesondere demgegenüber um soviel größer ist, daß der Wärmeleitkörper 10 auf mindestens einer Seite der Wendelnut bis in den von deren Bodenfläche begrenzten inneren erweiteren Bereich reicht. Der Wärmeleitkörper 10 reicht zweckmäßig wenigstens teilweise bis unmittelbar an die Oberfläche 4 der Wandung 3 und hat eine rechtwinklig zu dieser Oberfläche 4 gemessene Querschnittserstreckung, die zweckmäßig höchstens so groß wie seine parallel zur Wandung 3 gemessene Querschnittserstreckung, insbesondere demgegenüber wesentlich kleiner ist.

Es ist denkbar, daß der Wärmeleitkörper 10 zur Erzielung bestimmter Wärmeleit-Charakteristika bis zwischen die Innenfläche des Heizkörpers 6 und die Oberfläche 4 der Wandung 3 reicht, jedoch ist es in diesem Fall zweckmäßig, wenn der Wärmeleitkörper hierfür dünnere Randstreifen aufweist, so daß er zwischen den Abschnitt 14 des Heizkörpers 6, also in der Wendelnut, dicker ist. Der Wärmeleitkörper 10 weist also zumindest im Bereich der Wendelnut einen anderen Wärmeleit-Querschnitt als im Bereich des Heizkörpers 6 auf.

Der Wärmeleitkörper 10 ist in ein lotartiges Befestigungsmittel 11 eingebettet, das in einem Schmelzzustand, also in der Regel bei entsprechender Erwärmung, ein Befestigungsfluid bildet, welches so dünnflüssig ist, daß es unter den auftretenden Gewichtskräften von selbst fließt. Das Befestigungsmittel 11 bildet mit dem Wärmeleitkörper 10 ein Verbund-Leitelement, in dem im dargestellten Ausführungsbeispiel das Befestigungsmittel 11 den höheren Anteil einnimmt. Das Befestigungsmittel 11 ist wenigstens teilweise als seitlich benachbart zum Heizkörper 6 liegende Wärmeleitschicht zur Wärmeverteilung über den zugehörigen Bereich der Wandung 3 ausgebildet, wobei die Wärmeleitschicht 13 unmittelbar seitlich an den Heizkörper 6 anschließt und insbesondere mit zunehmender Entfernung von dem Heizkörper 6 bzw. vom jeweiligen Abschnitt 14 in der Dicke abnimmt, vorzugsweise über einen im Querschnitt keilförmigen Abschnitt 15 seitlich zwischen den Außenmantel 7 des Heizkörpers 6 und die Wandung 3 bzw. deren Oberfläche 4 eingreift. Die Wärmeleitschicht 13 ist ferner mit der Wandung 3 und dem Außenmantel 7 im wesentlichen mit geschlossener Fläche lückenlos haftend verbunden, wobei zweckmäßig ein Befestigungsmittel beispielsweise in Form eines hochtemperaturfesten Lotes für rostfreien Stahl, wie ein Nickel-Lot von der Art verwendet wird, daß es in die aus rostfreiem Stahl bestehende Wandung 3 und in den insbesondere ebenfalls aus rostfreiem oder unlegiertem Stahl bestehenden Außenmantel 7 eindiffundieren kann. Dadurch und durch ähnliche Materialzusammensetzung der aneinander zu befestigenden Teile ergibt sich eine so innige Verbindung nach Art einer Legierungsverbindung, daß kaum noch eine thermische Trennung der verlöteten Teile möglich ist.

Durch die beschriebene Ausbildung steht die Schicht 13, die mit ihrer einen Flachseite 12 mit der Wandung 3 verbunden ist, mindestens um ein Fünftel, insbesondere annähernd um die Hälfte der Querschnittsweite des Heizkörpers 6 seitlich über diesen vor bzw. geht sie zwischen benachbarten Abschnitten 14 des Heizkörpers 6 im wesentlichen ununterbrochen durch. Die geringste Dicke der Schicht 13 kann je nach den Erfordernissen beispielsweise zwischen einem und fünf Zehntel Millimeter, vorzugsweise bei mindestens zwei Zehntel Millimeter liegen, wobei die größte Dicke der Wärmeleitschicht insbesondere kleiner ist als der Krümmungsradius von abgerundeten Bereichen 17 des Querschnittes des Außenmantels 7, so daß die Schicht 13 also nicht oder nur höchstens bis in den Bereich geringster Weite der Wendelnut reicht. Die geringste Dicke der Schicht 13 ist allerdings zweckmäßig kleiner als die Dicke der Wandung 3, wobei die nach Art einer Laminierung mit der Wandung 3 verbundene Schicht vorzugsweise einen mehrfach höheren spezifischen Wärmeleitkoeffizienten als die Wandung 3 aufweist. Der Wärmeleitkörper 10 weist demgegenüber zweckmäßig einen nochmals höheren spezifischen Wärmeleitkoeffizienten sowie gegenüber dem Befestigungsmittel 11 eine höhere Schmelztemperatur auf und besteht zweckmäßig aus einem metallischen Werkstoff. Mit den seitlichen Randzonen reicht der Wärmeleitkörper 10 bis in die keilförmigen Abschnitte 15.

Im dargestellten Ausführungsbeispiel bildet der Wärmeleitkörper 10 für den vernetzten Eingriff des Befestigungsfluids ein flächiges, insbesondere fein gerastert strukturiertes Sicherungsglied gegen Wegfließen während des Lötvorganges, der beispielsweise in einem Lötofen erfolgt, wobei dieses Sicherungsglied dann mindestens teilweise nach Art einer parallel zur Schicht 13 liegenden Armierung in das Befestigungsmittel 11 eingebettet ist. Durch Wahl der Ausbildung und Dicke dieses Sicherungsgliedes kann die Schichtdicke bestimmt werden, in welcher das Befestigungsmittel trotz Verflüssigung durch Erhitzung aufgebaut werden kann und ferner kann der Anteil bestimmt werden, welchen das Befestigungsmittel im Gesamtverbund der Wärmeleitschicht 13 einnimmt. Die Sicherungsfunktion ergibt sich insbesondere durch Ausnutzung der Oberflächenspannung des Befestigungsfluids, was zum Beispiel dadurch erreicht werden kann, daß das Sicherungsglied eine gegenüber seiner Grundfläche vergrößerte Oberfläche aufweist, insbesondere durch mindestens eine Lage eines Netzes, eines Siebdrahtes, einer perforierten Folie, eines gelochten Bandes, eines Streckmetalles, von Stahlwolle oder eines ähnlich strukturierten Flächenkörpers gebildet ist, wobei jede beliebige Kombination von Lagen aus den genannten Flächenkörpern denkbar ist. In bestimmten Fällen könnte es sogar ausreichen, das Sicherungsglied dadurch zu bilden, daß die zugehörige Oberfläche der Wandung 3 beispielsweise durch Kordelung, Rändelung oder eine ähnliche feinstrukturierte Verformung so aufgerauht wird, daß sie das Befestigungsmittel während des Schmelzprozesses gegen Abfließen sichert. In diesem Fall ist jedoch in aller Regel darauf zu achten, daß die Oberfläche 4 der Wandung 3 im Bereich der Verbindung mit dem Heizkörper wesentlich glattflächiger ist bzw. entsprechend ihrer ursprünglichen Glattflächigkeit verbleibt.

Zwischen seinen benachbart zur Wandung 3 bzw. zur Oberfläche 4 liegenden abgerundeten Eckbereichen 17 weist der Außenmantel 6 eine im Querschnitt geradlinige bzw. in einer zylindrischen Hüllfläche liegende Anlagefläche 16 auf, die durch die Basisseite des dreieckförmigen Querschnittes gebildet sein kann und durch die beschriebenen Maßnahmen praktisch abstandsfrei an der Oberfläche 4 anliegt. Während der Verflüssigung des Befestigungsmittels 11 kriecht dieses unter dem entstehenden Kapillardruck zwischen diese Anlagefläche 16 und die Oberfläche 4, so daß hier eine hauchdünne Zwischenschicht entsteht, deren Dicke etwa der Weite eines Kapillarspaltes 18 für das Befestigungsfluid entspricht und welche den Außenmantel 7 praktisch direkt mit der Wandung 3 legierend verbindet.

Zur Herstellung der Heizvorrichtung 1 wird in der beschriebenen Weise der Heizkörper 6 in gleichmäßiger Verteilung auf einem Teil der Wandung 3 so angeordnet, daß deren Enden für den Anschluß von Leitungen von Heizkörpern freibleiben. Zwischen die Abschnitte 14 des Heizkörpers 6 wird der flexible bzw. biegbare Wärmeleitkörper 10 gewickelt, der bei ausreichender Biegefestigkeit ähnlich, wie anhand des Heizkörpers 6 beschrieben, auf einen engeren Durchmesser wendelförmig vorgewickelt und dann gemeinsam mit dem Heizkörper 6 oder nach bzw. vor diesem unter Aufweitung auf die Wandung 3 ge schoben, so daß er nach Freigabe federnd in enge Anlage an die Oberfläche 4 springt. In Fig. 1 ist lediglich der Wärmeleitkörper 10, nicht jedoch das Befestigungsmittel 11 dargestellt. Das Befestigungsmittel 11 kann entweder nach Art eines Bandes um den Wärmeleitkörper 10 gewickelt oder bereits in einem vorfertigenden Arbeitsgang mit diesem zu einem beispielsweise plattierten Verbundkörper dadurch zusammengefaßt sein, daß es durch Walzen o.dgl. wenigstens haftend mit dem Wärmeleitkörper 10 verbunden worden ist. Die so vorbereitete Heizvorrichtung 1 wird beispielsweise in einem Lötofen mindestens bis zur Schmelztemperatur des Befestigungsmittels erhitzt, so daß dieses von den Bereichen zwischen den Abschnitten 14 in die Kapillarspalte 18 sowie durch die Perforationen des Wärmeleitkörpers 10 fließt und nach Abkühlung in der beschriebenen Weise mit den genannten Flächen innig verbunden ist. Über die Keilabschnitte 15 wird dem Heizkörper 6 unmittelbar im Anschluß an die Anlagefläche 16 verhältnismäßig viel Wärme entzogen und direkt den benachbart zum Heizkörper 6 bzw. zum jeweiligen Abschnitt 14 liegenden Zonen der Schicht 13 zugeführt, während gleichzeitig auch innerhalb der Wandung 3 von der Anlagefläche 16 in Richtung zu diesen Zonen Wärme abfließt, so daß an der inneren Oberfläche 5 eine sehr homogene Temperaturverteilung erzielt werden kann.

In den Fig. 4 bis 6 sind für einander entsprechende Teile die gleichen Bezugszeichen wie in den Fig. 1 bis 3, jedoch mit dem Index "a" verwendet. Bei dieser Ausführungsform ist der Wärmeleitkörper 10a, der zweckmäßig mehr Volumenanteil als das Befestigungsmittel 11a einnimmt, durch ein relativ steifes, in seinem Querschnitt formstabiles Bandmaterial aus einfachem Stahlblech o.dgl. gebildet, der eine Dicke im Bereich beispielsweise von etwas weniger als 1 mm und mehr als 2 mm aufweisen kann. Er steht jedoch ebenfalls gegenüber den von der Wandung 3a abgekehrten Querschnittsscheiteln 20 beträchtlich zurück, weist nämlich eine gegenüber der Hälfte der Querschnittshöhe des Heizkörpers 6 kleinere Dicke auf, wobei die Dicke des Wärmeleitkörpers 10a wenigstens im Bereich der an den Heizkörper 6 anschließenden Längskantenflächen 21 kleiner sein kann als der Krümmungsradius der abgerundeten Bereiche 17a, so daß der Wärmeleitkörper 10a zwischen benachbarte Abschnitte 14a federnd eingeschnappt werden kann. Die Längskantenflächen 21 reichen im wesentlichen bis unmittelbar seitlich an den Außenmantel 7a des Heizkörpers 6a. Auch die im Querschnitt geradlinige bzw. in einer zylindrischen Hüllfläche liegende Flachseite 12a des Wärmeleitkörpers 10a liegt im wesentlichen über die gesamte Breite des Wärmeleitkörpers 10a nur in einem im wesentlichen konstanten Kapillarspalt-Abstand von der Oberfläche 4a, so daß diese Flachseite 12a in ihren nicht durchbrochenen Bereichen über eine hauchdünne, im wesentlichen ununterbrochene Schicht 19 des Befestigungsmittels nahezu unmittelbar berührend bzw. durch anlegierendes Eindiffundieren mit der Oberfläche 4a verbunden ist. Diese Schicht 19 geht lückenlos in die keilförmigen Abschnitte 15a und von dort in die Kapillarspalte 18a über, wobei das Befestigungsmittel 11a den jeweils von einem abgerundeten Eckbereich 17a, einer gegenüberliegenden Längskantenfläche 21 und der Oberfläche 4a begrenzten Raum vollständig ausfüllt und ebenfalls innig mit der Längskantenfläche 21 verbunden ist. Rechts in Fig. 4 ist angedeutet, daß die Längskantenfläche 21a auch an den Konturverlauf des gegenüberliegenden Eckbereiches 17a derart angepaßt sein kann, daß für den dem Abschnitt 15a entsprechenden Bereich weniger Befestigungsmittel benötigt wird, weil dieser Bereich wenigstens teilweise mit von dem Wärmeleitkörper 10a ausgefüllt ist. Die Längskantenfläche 21a kann dabei derart schräggestellt ausgebildet sein, daß die Flachseite 19 des Wärmeleitkörpers 10a breiter als die von der Wandung 3a abgekehrte Seite ist oder sie kann so eng an den Konturverlauf des Eckbereiches 17a angepaBt sein, daß nahezu nur noch ein Kapillarspalt für die Aufnahme des Befestigungsmittels freibleibt. Mit dem Wärmeleitkörper 10a können somit auch die Abschnitte 14a des Heizkörpers 6a vor der Befestigung an der Wandung 3a genau auf Abstand gehalten werden.

Der Wärmeleitkörper 10a ist mit von seiner Flachseite 12a ausgehenden Öffnungen 22 versehen, die im dargestellten Ausführungsbeispiel nach Art einer Rasterlochung gleichmäßig über die Grundfläche des Wärmeleitkörpers 10a verteilt und als über dessen gesamte Dicke durchgehende Durchbrüche von konstanter Weite vorgesehen sind. Bei der Verflüssigung kriecht das Befestigungsmittel bzw. das Befestigungsfluid auch wenigstens schichtartig auf die diese Öffnungen 22 begrenzenden Oberflächen, wie auch auf alle übrigen Oberflächen, so daß der Wärmeleitkörper 10a praktisch vollständig wenigstens von einer dünnen Schicht des Befestigungsmittels 11a versiegelt wird. Je nachdem, welche Menge an Befestigungsmittel 11a verwendet wird, können die Öffnungen 22 auch teilweise oder vollständig mit dem Befestigungsmittel verfüllt sein.

Wie insbesondere Fig. 6 zeigt, weist der Wärmeleitkörper 10a über seine Längskanten 21 gleichmäßig verteilte Sichtfenster 23 in Form randoffener Ausschnitte auf, die beispielsweise V-förmig, rechteckig oder ähnlich sein können und dazu dienen, im Bereich dieser Längskantenflächen 21 optisch auf einfache Weise feststellen zu können, ob das Befestigungsmittel die an die Längskantenflächen 21 anschließenden Hohlräume ausreichend verfüllt hat. Im dargestellten Ausführungsbeispiel sind die Sichtfenster 23 durch die die Öffnungen 22 bildende Lochung dadurch gebildet, daß die Längskantenfläche 21 in einen Bereich gelegt ist, in welchem eine Reihe der Lochung so angeschnitten ist, daß halbkreisförmige Sichtfenster 23 entstehen, die in einer dem Lochungsraster entsprechenden Verteilung vorgesehen sind.

Wie Fig. 5 zeigt, kann der Wärmeleitkörper 10a mit dem als Schicht beispielsweise durch Plattieren aufgebrachten Befestigungsmittel 11a bereits in einem vorfertigenden Arbeitsgang verbunden sein, wobei das Befestigungsmittel 11a zweckmäßig vor dem Herstellen der Lochung an der von der Flachseite 19 abgekehrten Seite des Wärmeleitkörpers 10a angebracht und dann die auch das Befestigungsmittel 11a durchsetzende Lochung hergestellt wird. Dabei wird der Wärmeleitkörper 10a mit einer so großen Menge an Befestigungsmittel 11a versehen, daß kein weiteres Lot zusätzlich noch zugeführt werden muß, sondern daß das am Wärmeleitkörper 10a vorhandene Lot auch dafür ausreicht, den Heizkörper 6a in der beschriebenen Weise zu befestigen. Da sich das Lot an der von der Flachseite 19 abgekehrten Seite des Wärmeleitkörpers 10a befindet, fließt es beim Schmelzen von dieser Seite durch die Öffnungen 22 und im Bereich der Längskantenfläche 21 zur Oberfläche 4a, wobei es die beschriebene Beschichtung des Wärmeleitkörpers 10a sowie die beschriebene Befestigung des Heizkörpers 6a und des Wärmeleitkörpers 10a bewirkt. Zwischen den Abschnitten des Heizkörpers kann auch ein Nickel- oder V2A-Netz in Form beispielsweise eines Siebdrahtes angebracht und darum eine Lotfolie gewickelt werden. Auch kann der Siebdraht in eine Kupferfolie eingewalzt werden. Besonders zweckmäßig ist es, als Wärmeleitkörper einen gut wärmeleitenden Blechstreifen von etwa 0,3 bis 0,5 mm Stärke zu verwenden. Die Breite des Wärmeleitkörpers kann zum Beispiel etwa 6 mm betragen und er kann Lochungen von 2,5 bis 3 mm Durchmesser aufweisen, wobei die Löcher beispielsweise in einem Abstand von 5 bis 6 mm vorgesehen sind. Die Löcher können aber auch kleinere Durchmesser haben, wobei es besonders zweckmäßig ist, wenn die Lochung siebartig auf das Befestigungsfluid wirkt.

Soll außer dem Heizkörper 6a an der Wandung 3a auch ein Temperaturfühler eines Temperaturreglers bzw. eines Temperaturbegrenzers angebracht sein, so ist dieser zweckmäßig eben falls auf der Oberfläche 4a angeordnet und durch einen länglichen, rohrförmigen Temperaturfühler eines mit einer Ausdehnungsflüssigkeit gefüllten Systems gebildet. Der Temperaturfühler kann dabei zweckmäßig in einem U-förmigen Tragprofil eingelegt sein, das mit der Außenseite seines Quersteges über eine nur kapillarspaltdicke Schicht des Befestigungsmittels an der Oberfläche 4a befestigt ist und dessen Profilschenkel eng anliegend so um den Temperaturfühler herumgebogen werden können, daß dieser auf mehr als der Hälfte seines Umfanges und seiner Länge, insbesondere im wesentlichen über seinen Gesamtumfang und seine gesamte Länge von dem Tragprofil umschlossen ist. Liegt das Tragprofil mit einem Profilschenkel unmittelbar benachbart zu einem Abschnitt 14a des Rohrheizkörpers, so wird der Temperaturfühler auch von diesem Abschnitt 14a und nicht nur von der Temperatur der Wandung 3a stark beeinflußt und er spricht somit bei Überhitzung besonders schnell an. Um auch von den dem Temperaturfühler zugehörigen Abschnitten 14a des Heizkörpers 6a die Wärme besonders gut ableiten zu können, ist es statt dessen denkbar, das Tragprofil bzw. den Temperaturfühler etwa in der Mitte zwischen zwei benachbarten Abschnitten 14a des Rohrheizkörpers anzuordnen, wobei die Anordnung unmittelbar auf der zugehörigen Seite des Wärmeleitelementes 10a oder aber auf der Oberfläche 4a derart erfolgen kann, daß das Tragprofil an mindestens einer Seite von einem entsprechend schmaleren Wärmeleitelement flankiert ist, das einerseits der Wärmeverteilung in der Wandung 3a und andererseits als Wärmeleitbrücke zwischen dem Temperaturfühler und dem zugehörigen Abschnitt 14a des Heizkörpers 6a dient. Das Tragprofil kann auch rohrförmig sein.

## Patentansprüche

1. Heizvorrichtung mit einer Wandung (3) und einem Heizkörper (6), dadurch gekennzeichnet, daß zumindest teilweise eine Einrichtung zur Wärmeverteilung vorgesehen ist.

2. Heizvorrichtung, insbesondere nach Anspruch 1, dadurch gekennzeichnet, daß der einen Außenmantel (7, 7a) aufweisenden elektrische Heizkörper (6, 6a) an der Oberfläche der zu beheizenden Wandung (3, 3a) angebracht ist, daß seitlich benachbart zu mindestens einem langgestreckten Abschnitt (14, 14a) des Heizkörpers (6, 6a) ein Wärmeleitkörper (10, 10a) liegt und daß ein lotartiges Befestigungsmittel (11, 11a) vorgesehen ist, das in einem Schmelzzustand ein Befestigungsfluid bildet und das den Außenmantel (7, 7a) des Heizkörpers (6, 6a) sowie den Wärmeleitkörper (10, 10a) mit der Oberfläche (4, 4a) der Wandung (3, 3a) verbindet, wobei vorzugs weise der Wärmeleitkörper (10, 10a) mit einer Flachseite (12, 12a) annähernd parallel zur Oberfläche (4, 4a) der Wandung (3, 3a) liegt und diese Flachseite (12, 12a) über eine dünne, im wesentlichen ununterbrochene Schicht (13, 19) des Befestigungsmittels (11, 11a) unmittelbar an die Oberfläche (4, 4a) der Wandung (3, 3a) anschließt.

3. Heizvorrichtung, insbesondere nach Anspruch 1 oder 2, dadurch gekennzeichnet, daß der Wärmeleitkörper (10a) mit mindestens einer Längskantenfläche (21) im wesentlichen unmittelbar seitlich an den Außenmantel (7a) des Heizkörpers (6a) anschließt und vorzugsweise über die Länge verteilte Ausschnitte als Sichtfenster (23) an dieser Längskantenfläche (21) aufweist.

4. Heizvorrichtung, insbesondere nach einem der vorhergehenden Ansprüche, dadurch gekennzeichnet, daß der Wärmeleitkörper (10a) gegenüber den von der Wandung (3a) abgekehrten Querschnitts-Scheiteln (20) des Heizkörpers (6a) zurücksteht, insbesondere eine gegenüber der Hälfte der Querschnittshöhe des Heizkörpers (6a) kleinere Dicke aufweist, die vorteilhaft wenigstens im Bereich der an den Heizkörper (6a) anschließenden Längskantenfläche (21) kleiner ist als der Krümmungsradius von abgerundeten Eckbereichen (17a) des Querschnittes des Heizkörper-Außenmantels (7a) und daß vorzugsweise der Abstand der Flachseite (12a) des Wärmeleitkörpers (10a) und/oder einer im Querschnitt zu dieser Flachseite (12a) etwa parallelen Anlagefläche (16a) des Heizkörper-Außenmantels (7a) von der Oberfläche (4a) der Wandung (3a) höchstens der Weite eines Kapillarspaltes (18a) für das Befestigungsfluid entspricht.

5. Heizvorrichtung, insbesondere nach einem der vorhergehenden Ansprüche, dadurch gekennzeichnet, daß mindestens eine Längskantenfläche (21) des Wärmeleitkörpers (10a) über das Befestigungsmittel (11a) unmittelbar mit der gegenüberliegenden Zone des Heizkörper-Außenmantels (7a) verbunden ist, wobei vorzugsweise ein im Querschnitt von der Längskantenfläche (21), der gegenüberliegenden Zone des Heizkörper-Außenmantels (7a) und ggf. der Oberfläche (4a) der Wandung (3a) begrenzter Raum vollständig mit dem Befestigungsmittel verfüllt ist.

6. Heizvorrichtung, insbesondere nach einem der vorhergehenden Ansprüche, dadurch gekennzeichnet, daß der Wärmeleitkörper (10a) von seiner Flachseite (12a) ausgehende Öffnungen (22), insbesondere über seine Dicke durchgehende bzw. rasterartig gleichmäßig verteilte oder wenigstens teilweise mit dem Befestigungsmittel (11a) verfüllte Durchbrüche aufweist und vorzugsweise durch ein Lochblech, ein Netz, einen Siebdraht, ein Streckmetall oder einen ähnlich strukturierten Flächenkörper gebildet ist, wobei der Wärmeleitkörper (10a) vorzugsweise vollständig mit dem Befestigungsmittel (11a) beschichtet ist und insbesondere aus einfachem Stahl besteht.

7. Heizvorrichtung, insbesondere nach einem der vorhergehenden Ansprüche, dadurch gekennzeichnet, daß der Heizkörper (6a) und/oder der Wärmeleitkörper (10a), insbesondere in im wesentlichen gleichmäßiger Verteilung, an der wenigstens in seinen Bereichen glattflächigen Oberfläche (4a), vorzugsweise an einer Außenfläche der Wandung (3a) angebracht ist, die von einer zur Beheizung eines Mediums bestimmten inneren Oberfläche (5a) der Wandung (3a) abgekehrt ist.

8. Heizvorrichtung, insbesondere nach einem der vorhergehenden Ansprüche, dadurch gekennzeichnet, daß die Wandung (3a) durch eine Rohrwandung, insbesondere eines Durch- bzw. Umlauferhitzers, gebildet und wenigstens an der inneren Oberfläche (5a) kontinuierlich glattflächig ist und/oder daß der Heizkörper (6a) durch einen Rohrheizkörper gebildet ist, der vorzugsweise wendelförmig mit nebeneinanderliegenden Abschnitten (14a) angeordnet ist.

9. Heizvorrichtung, insbesondere nach einem der vorhergehenden Ansprüche, dadurch gekennzeichnet, daß der Wärmeleitkörper (10a) zwischen benachbarten Abschnitten (14a) des Heizkörpers (6a) streifenförmig durchgeht und im Bereich des Heizkörpers (6a) vorzugsweise unterbrochen ist.

10. Heizvorrichtung, insbesondere nach einem der vorhergehenden Ansprüche, dadurch gekennzeichnet, daß der Wärmeleitkörper (10a) mit dem Befestigungsmittel (11a) als vorgefertigter, insbesondere plattierter, bandförmiger Verbundschichtkörper ausgebildet ist, der auf die Wandung (3a) gelegt bzw. gewickelt ist und das zwischen den Heizkörper (6a) und die Wandung (3a) fließende Befestigungsmittel, vorzugsweise an seiner von der Flachseite (12a) abgekehrten Seite enthält.
